# FASCICULE DE BREVET EUROPEEN

(11) **EP 2 443 525 B1**
(45) Date de publication et mention de la délivrance du brevet: **14.08.2013**
(21) Numéro de dépôt: 10730833.0
(22) Date de dépôt: 14.06.2010
(51) Int. Cl.: G04B 19/20

(54) **MONTRE AVEC AFFICHAGE DE L'HEURE SOUS FORME NUMERIQUE ET COMMANDE DE SAUTS**
UHR MIT DIGITALER ZEITANZEIGE UND SPRUNGSTEUERUNG
WATCH COMPRISING DIGITAL TIME DISPLAY AND JUMP CONTROL

(30) Priorité: 19.06.2009 FR 0902971
(43) Date de publication de la demande: 25.04.2012
(73) Titulaire: Quentin, François, 75015 Paris (FR)
(72) Inventeur: Quentin, François, 75015 Paris (FR)
(74) Mandataire: Gabriel, Franck
(86) Numéro de dépôt international: PCT/IB2010/001431
(87) Numéro de publication internationale: WO 2010/146436

(56) Documents cités:
- EP-A- 0 327 513
- EP-A- 1 406 131
- EP-A- 1 818 737
- EP-A- 2 068 210
- CH-A5- 696 946

## Description

### DOMAINE TECHNIQUE DE L'INVENTION

L'invention concerne une montre à mouvement mécanique à affichage digital comportant une zone d'affichage permettant une identification des chiffres actifs pour la désignation de l'heure courante uniquement, et une pluralité de disques d'affichage sur lesquels les chiffres des unités de minutes, des dizaines de minutes et des heures sont répartis.

### ETAT DE LA TECHNIQUE ANTERIEURE

Dans une montre mécanique, il est d'usage de prévoir un affichage de l'heure avec des aiguilles montées en rotation pointant vers des chiffres disposés sur le pourtour d'un cadran. Ainsi, de façon classique, les chiffres sont prévus de façon fixe. A contrario, on connaît quelques exemples de pièces d'horlogerie avec complications dont l'objet consiste à prévoir des modes d'affichage différents.

Ainsi par exemple, dans EP 0 537 515, on décrit un mode d'affichage de n + m symboles, obtenu au moyen d'un disque supérieur, disposé derrière le guichet d'une plaque de recouvrement, et d'un disque inférieur, placé derrière le disque supérieur et comportant m secteurs. Un des secteurs du disque supérieur est constitué par une fenêtre transparente, les autres n + m secteurs des deux disques portant les symboles.

EP 1 818 737 décrit un mouvement horloger comprenant un mécanisme d'affichage des heures de type vingt-quatre heures, comportant des moyens d'affichage de la dizaine des heures, une roue d'entraînement entraînée par le mouvement, une première et une deuxième planches entraînées par la roue d'entraînement. Le mouvement comporte par ailleurs des moyens d'affichage de l'unité des heures comprenant une première plaque supérieure pourvue, de façon régulièrement répartie angulairement, de la séquence suivante : vide laissant voir la plaque inférieure, et les chiffres 4, 5, 6, 7, 8, 9, puis, une deuxième plaque inférieure, recouverte au moins partiellement par la plaque supérieure dans une zone d'affichage, comportant, de façon régulièrement répartie angulairement, la séquence de chiffres 0, 1, 2, 3.

EP 0 389 732 décrit un dispositif d'affichage numérique/analogique pour pièce d'horlogerie comprenant une chaussée, constitué d'un disque analogique monté sur la chaussée et présentant un guichet à travers lequel apparaît un chiffre porté par un disque numérique monté coaxialement au disque analogique. Le disque numérique est entraîné en rotation par la chaussée par des moyens à sautoir et sa rotation relativement au disque analogique est assurée par un mobile excentré muni d'un doigt entraînant à chaque tour une roue dentée solidaire du disque numérique.

Dans ces trois documents, les disques portant les chiffres ou symboles sont de relativement grande dimension, sans que ces chiffres ou symboles bénéficient pour autant d'une taille d'affichage importante. Pour les loger, une disposition superposée est prévue. Un tel arrangement laisse peu de souplesse au niveau des entraînements et requiert un niveau d'énergie élevé pour faire tourner des pièces encombrantes.

WO2008/019512 présente une montre comprenant un cadran rotatif des heures et un cadran rotatif des minutes montés coaxiaux. Les cadrans ou disques occupent toute la périphérie du boîtier et comportent chacun un grand nombre de petits symboles ou chiffres. Une telle disposition comporte en plus des aiguilles pointant vers les chiffres ou symboles pertinents. Un tel agencement ne correspond pas précisément à un affichage digital. Par ailleurs, la lisibilité peut s'avérer difficile.

EP 1 906 266 décrit une montre à affichage digital mécanique comportant au moins un digit constitué de sept segments pour l'affichage de caractères alphanumériques. Chaque segment est un bâtonnet pouvant pivoter sur son axe longitudinal. Au moins un pignon, solidaire du bâtonnet, est agencé autour de chaque axe longitudinal à côté d'au moins une des extrémités dudit bâtonnet. Le pivotement des bâtonnets peut être actionné par l'intermédiaire de cames coopérant avec chaque pignon. Les bâtonnets comportent au moins deux zones s'apparentant à une première et une seconde bandes comportant un aspect esthétique différent. Ces bandes sont agencées sur la longueur du bâtonnet à des orientations différentes, l'orientation des bâtonnets permettant de rendre visible soit la première soit la seconde bande. L'affichage d'un caractère alphanumérique est obtenu par la dissemblance de l'aspect esthétique entre la première et la seconde bande de l'ensemble des bâtonnets. Le pivotement d'un ou de plusieurs bâtonnets afin de substituer la première bande avec la seconde bande ou vice-versa engendre l'affichage des caractères alphanumériques différents. Un tel agencement, avec une mise en rotation d'éléments autour d'un ou plusieurs axes orientés dans des plans parallèles à celui du boîtier de la montre, implique une construction avec un volume important, en particulier au niveau de l'épaisseur. Par ailleurs, il s'agit d'un mécanisme relativement complexe.

CH 691 833 décrit une montre comportant un module d'affichage pour pièce d'horlogerie pourvu d'un affichage sautant des heures et d'un affichage rétrograde des minutes dont le mécanisme est entraîné par la chaussée d'un mouvement d'horlogerie. L'affichage sautant des heures présente un guichet pratiqué dans le cadran de la pièce d'horlogerie au travers duquel un chiffre de 1 à 12 ou encore de 1 à 24 selon la version, porté par un disque des heures est visible. L'affichage des minutes comporte une aiguille excentrée par rapport au module d'affichage coopérant avec une graduation en arc de cercle portée par le cadran dont l'étendue angulaire est inférieure à 180°. Ce document divulgue un mode d'affichage original, mais distinct d'un affichage de type digital.

On constate finalement que les dispositifs connus comportant des disques rotatifs pourvus de chiffres ou autres symboles occupent des volumes considérables.
EP 1406131 décrit une montre à affichage digital comportant une zone d'affichage permettant une identification des chiffres actifs pour la désignation de l'heure courante, une pluralité de disques d'affichage (1, 2, 3, 4) sur lesquels les chiffres des unités de minutes, des dizaines de minutes et des heures sont répartis, et une commande de saut agencée afin de permettre des changements sensiblement instantanés des chiffres affichés dans ladite zone d'affichage. Ce document divulgue un agencement des disques comportant 3 ensembles.

### EXPOSE DE L'INVENTION

Pour éviter de se retrouver dans un tel contexte, et notamment pour éviter l'utilisation de disques trop volumineux, l'invention prévoit différents moyens techniques.

Tout d'abord, un premier objet de l'invention consiste à prévoir une montre à mouvement mécanique présentant un affichage digital dont les chiffres permettent une excellente lisibilité, notamment par leur dimension importante en regard de la taille de la montre, mais dont le mécanisme d'entraînement des disques et les disques eux-mêmes occupent une place restreinte.

Un autre objet de l'invention consiste à prévoir une montre à mouvement mécanique présentant un affichage digital dont les chiffres sont affichés de façon à être entièrement visibles dans toutes les phase de fonctionnement de la montre.

Pour ce faire, l'invention prévoit une montre à affichage digital comportant une zone d'affichage permettant une identification des chiffres actifs pour la désignation de l'heure courante, une pluralité de disques d'affichage sur lesquels les chiffres des unités de minutes, des dizaines de minutes et des heures sont répartis, et une commande de sauts agencée afin de permettre des changements sensiblement instantanés des chiffres affichés dans ladite zone d'affichage. Selon l'invention, l'agencement des disques d'affichage comporte trois ensembles montés dans des cages:
- un ensemble d'affichage des unités de minutes, dans lequel les chiffres sont répartis sur une pluralité de disques des unités de minutes ;
- un ensemble d'affichage des dizaines de minutes, dans lequel l'ensemble des chiffres des dizaines est réparti sur le pourtour d'au moins un disque des dizaines de minutes;
- un ensemble d'affichage des heures, dans lequel les chiffres sont répartis sur une pluralité de disques des heures ; et,
- pour chaque ensemble, des ressorts de type spiral sont solidaires de roues moteur côté piton (c'est à dire à l'extérieur) et solidaires des axes des cages côté virole (c'est-à-dire en leur centre), de sorte que, lorsque la montre fonctionne :
   - la rotation continue des roues moteurs arme les ressorts côté piton;
   - côté virole, chaque spiral est fixe, empêché de tourner par des index de verrouillage qui bloquent par ailleurs la rotation des cages de chaque ensemble;
   - la libération successive des cages ou disques pour les dizaines de minutes permet l'entraînement en rotation des disques des ensembles grâce à l'action moteur du spiral correspondant.

Un tel agencement permet d'inscrire sur les disques des chiffres dont la taille permet une excellente lisibilité, sans que les disques présentent un encombrement excessif, nécessitant un boîtier volumineux, massif et inesthétique, les chiffres étant entièrement visibles au niveau de la zone d'affichage dans pratiquement toutes les phases de fonctionnement de la montre. Les sauts, ou changements de chiffres, sont par ailleurs gérés de façon à être effectués de façon sensiblement instantanée. On évite ainsi que la zone d'affichage présente de chiffres coupés ou de portions de chiffres pendant plus de quelques dixièmes de secondes, voire une ou deux, ou quelques secondes au maximum. La lisibilité de l'heure exacte est ainsi bien assurée.

Selon un mode de réalisation avantageux, chaque ensemble est commandé par un index de verrouillage avec un moyen actionneur pour chaque ensemble.

De manière avantageuse, pour les minutes, un limaçon à cinq plages actionne l'index de verrouillage. Ce limaçon est de préférence lui-même entraîné par le levier actionneur.

Selon une variante de réalisation, à chaque dizaine de minutes, la rotation de la cage des minutes entraîne un doigt actionneur qui fait pivoter l'index de verrouillage des dizaines.

Selon encore une autre variante de réalisation, à chaque heure, la rotation de la roue des minutes entraine un doigt actionneur qui fait pivoter l'index de verrouillage de la cage des heures.

Le déclenchement des sauts se répète avantageusement toutes les minutes pour l'affichage des minutes, toutes les dix minutes pour l'affichage des dizaines, et toutes les heures pour l'affichage des heures.

Encore selon un autre mode de réalisation avantageux, les disques des unités de minutes sont liés à des roues satellites gravitant autour d'une roue fixe des unités de minutes, l'ensemble étant monté dans une cage des unités de minutes.

Selon une autre variante, le disque des dizaines de minutes est monté sur une roue des dizaines, les disques des heures sont liés à des roues satellites gravitant autour d'une roue fixe des heures, l'ensemble étant monté dans une cage des heures.

La zone d'affichage consiste de préférence en un guichet.

### DESCRIPTION DES FIGURES

Tous les détails de réalisation sont donnés dans la description qui suit, complétée par les figures 1 à 10, présentées uniquement à des fins d'exemples non limitatifs, dans lesquelles des références identiques indiquent des éléments similaires, et dans lesquelles :
- la Figure 1 est une vue de dessus d'une montre mécanique à affichage digital selon l'invention;
- la Figure 2 est une représentation schématique des arrangements de disques permettant de concrétiser les multiples combinaisons requises pour afficher toutes les heures d'une journée ;
- la Figure 3 est une représentation schématique des arrangements avec roues fixes et roues satellites pour les ensembles d'affichage des unités de minutes et des heures;
- la Figure 4 présente de façon exhaustive les éléments mécaniques permettant le fonctionnement de la montre, et plus particulièrement la génération des sauts;
- la Figure 5 illustre la configuration du mécanisme lors d'une phase de début de cycle de génération de saut;
- la Figure 6 illustre la configuration du mécanisme lors d'une seconde phase de début de cycle de génération de saut;
- la Figure 7 illustre la configuration du mécanisme lors d'une troisième phase d'un cycle de génération de saut;
- la Figure 8 illustre la configuration du mécanisme lors d'une phase ultérieure d'un cycle de génération de saut;
- la Figure 9 illustre la configuration du mécanisme lors d'une phase en fin de cycle de génération de saut;
- la Figure 10 illustre la configuration du mécanisme lors d'une autre phase en fin de cycle de génération de saut.

### DESCRIPTION DETAILLEE DE L'INVENTION

La figure 1 illustre une montre 100 à affichage digital selon l'invention. Le boîtier 101 de la montre comporte un guichet 102 permettant l'affichage de l'heure sous forme digitale. Dans cet exemple, le verre 104 est semi-transparent, laissant entrevoir certains éléments mécaniques du dispositif permettant d'interchanger les chiffres en fonction de l'heure à afficher. On note que les chiffres 140 ont une dimension importante, offrant une excellente lisibilité, alors que le boîtier conserve une taille classique pour une montre à entrainement mécanique.

Tel que présenté à la Figure 2, l'heure s'affiche dans une zone d'affichage par la rotation de trois ensembles 110, 120 et 130 de disques sur lesquels sont inscrits les chiffres 140 relatifs aux minutes (chiffres de 0 à 9), aux dizaines de minutes (chiffres de 0 à 5) et heures (chiffres de 1 à 12) dans une configuration à affichage sur douze heures.

Les trois ensembles comprennent tout d'abord un ensemble 110 de disques des unités de minutes logé dans une cage 115 des minutes, tel que montré à la figure 2. Dans ce mode de réalisation, cinq disques 111 des minutes tournent autour de l'axe central de la cage des minutes tout en tournant sur eux-mêmes. La combinaison de ces deux mouvements de rotations permet de présenter tour à tour l'ensemble des chiffres des minutes dans le guichet 102. La cage des minutes 115 intègre les cinq disques 111 sur lesquels sont disposés les chiffres 140 des minutes. Chaque disque des minutes comporte deux chiffres, comme suit:
- un disque avec les chiffres 0 - 5
- un disque avec les chiffres 1 - 6
- un disque avec les chiffres 2 - 7
- un disque avec les chiffres 3 - 8
- un disque avec les chiffres 4 - 9

Un ensemble 120 de disques des dizaines de minutes est également prévu. Dans l'exemple illustré, l'ensemble de disques des dizaines comporte un disque unique 121 des dizaines de minutes sur lequel tous les chiffres des dizaines sont répartis.

L'ensemble 130 de disques des heures constitue le troisième ensemble. Cet ensemble est logé dans une cage des heures 135 intégrant un ensemble de quatre disques 131 pour afficher les heures, tel que montré à la Figure 2. Chaque disque des heures 131 comporte trois chiffres, comme suit :
- un disque avec les chiffres 1 - 5 - 9
- un disque avec les chiffres 2 - 6 -10
- un disque avec les chiffres 3 - 7 -11
- un disque avec les chiffres 4 - 8 - 12

L'ensemble 130 de disques des heures est prévu de sorte que les disques 131 des heures circulent en suivant un double mouvement de rotation, comparable à celui de l'ensemble 110 de disques des minutes

L'affichage de l'heure est sautant, c'est-à-dire que les chiffres sont présentés de façon à demeurer entièrement visibles tant et aussi longtemps qu'il n'y a pas de saut de généré. Lorsqu'on atteint une phase de saut, l'affichage change instantanément ou presque toutes les soixante secondes. On évite ainsi de présenter des configurations dans lesquelles un disque en rotation lente présenterait des portions de deux chiffres successifs dans le guichet.

La figure 3 montre le mode d'entraînement des disques des différents ensembles. Un mécanisme (décrit plus loin) fait tourner la cage des minutes 115 une fois par minute de 1/5 de tour. La cage 115 entraîne les cinq disques 111 avec elle et les fait tourner sur eux-mêmes de un demi tour à chaque fois par engrenage de roues satellites 113 solidaires des disques 111 sur une roue fixe 112. Le rapport entre la roue fixe 112 et les roues satellites 113 est de 3/2. Tous les disques de minutes 111 tournent donc de 2,5 fois pour un tour complet de la cage des minutes 115. Chaque disque présente ainsi dans la zone d'affichage, à chaque tour de la cage, alternativement l'un de ses deux chiffres.

L'ensemble 110 de disques des minutes est disposé pour qu'apparaisse ainsi d'abord le chiffre « 0 » du premier disque, puis le chiffre « 1 » du deuxième disque, ensuite le chiffre « 2 » du troisième disque, etc. Après un tour complet c'est le chiffre « 5 » du premier disque qui cette fois apparaîtra, etc.

L'affichage se répète tous les deux tours, soit toutes les dix minutes. Ainsi, tous les deux tours de la cage des minutes, soit par intervalles de dix minutes, le mécanisme déclenche la rotation du disque des dizaines d'un 1/6 de tour.

A chaque tour complet du disque 121 des dizaines, soit toutes les heures, le mécanisme déclenche la rotation de la cage des heures 135 d'un quart de tour. La cage des heures 135 entraîne les quatre disques 131 avec elle et les fait tourner sur eux-mêmes de 210° à chaque fois par engrenage de roues satellites 133 solidaires des disques 131 sur une roue fixe 132. Le rapport entre la roue fixe 132 et les roues satellites 133 est de 4/3.Tous les disques des heures 131 tournent donc de 210°x4, soit deux tours 1/3 pour un tour complet de la cage des heures 135. Chaque disque présente donc dans la zone d'affichage, à chaque tour de la cage, alternativement l'un de ses trois chiffres.

L'ensemble de disques des heures 130 est disposé pour qu'apparaisse ainsi d'abord le chiffre « 1 » du premier disque, puis le chiffre « 2 » du deuxième, etc. Après un tour complet c'est le chiffre « 5 » du premier disque, puis le chiffre « 6 » du deuxième disque, etc. Après un deuxième tour, c'est le chiffre « 9 » qui apparaît, puis le chiffre « 10 » du deuxième disque, etc. L'affichage se répète ainsi tous les trois tours.

La figure 4 montre les principaux éléments de la chaine mécanique permettant la mise en oeuvre de la montre 100. Une nomenclature correspondante est prévue à la fin de la présente description.

### Cinématique des sauts d'affichage

Comme on peut le voir à la Figure 5, à 12 h59 mn et 59 s, les trois ressorts spiraux 8, 14 et 19 sont armés. Côté piton, ils sont chacun respectivement solidaires des roues 7, 13 et 20. Du côté virole, ils sont solidaires des axes des cages des heures et des minutes et du disque des dizaines. C'est la rotation continue des roues 7, 13 et 20 qui arme les ressorts côté piton alors que du côté virole ils sont fixes, empêchés de tourner par les index de verrouillage 4, 10 et 16 montrés à la Figure 4.

A la Figure 6, à 12 h 00 mn 00 s, le levier actionneur 2 chute du limaçon 1 entraînant l'index de verrouillage des minutes 4 qui libère la rotation de la cage des minutes entraîné par le ressort d'armage 8. Les disques d'affichage des minutes entrent en rotation.

La figure 7 montre la chute du levier actionneur 2 qui se poursuit et libère l'index de verrouillage des minutes 4 qui revient au contact de la roue de saut des minutes 6, prêt à en bloquer la rotation lorsque celle-ci aura effectué 1/5 de tour.

Pendant la rotation de la cage des minutes, le doigt actionneur 9 fait pivoter l'index de verrouillage 10 du disque des dizaines, libérant ainsi la rotation du disque des dizaines, tel que présenté à la Figure 8.

A la Figure 9, on observe que pendant la rotation du disque des dizaines, le doigt actionneur 15 (voir Figure 4) fait pivoter l'index de verrouillage 16 de la cage des heures, libérant ainsi la rotation de la cage et des disques des heures. Dans le même temps, le doigt actionneur 4 a bloqué la rotation de la cage des minutes. Le chiffre « 0 » des minutes est maintenant affiché.

L'index de verrouillage des dizaines 10 revient au contact de la roue de saut des dizaines 12 et est prêt à bloquer la rotation du disque des dizaines lorsque celui-ci aura effectué 1/6 de tour.

L'index de verrouillage des dizaines 10 bloque la rotation du disque des dizaines lorsque celui-ci aura effectué 1/6 de tour. Le chiffre « 0 » des dizaines est affiché, tel que montré à la Figure 10. L'index de verrouillage des heures 16 revient au contact de la roue de saut des heures 18 et bloque la rotation de la cage des heures après ¼ de tour. Le chiffre « 1 » des heures est affiché. L'ensemble est de nouveau verrouillé jusqu'au prochain saut.

De façon similaire et continue, le déclenchement des sauts se répète toutes les minutes pour l'affichage des minutes, toutes les dix minutes pour l'affichage des dizaines, et toutes les heures pour l'affichage des heures.

Les Figures et leurs descriptions faites ci-dessus illustrent l'invention plutôt qu'elles ne la limitent. En particulier, l'invention et ses différentes variantes viennent d'être décrites en relation avec un exemple particulier comportant un disque unique des dizaines de minutes.

Néanmoins, il est évident pour un homme du métier que l'invention peut être étendue à d'autres modes de réalisation dans lesquels en variantes, on prévoit plusieurs disques pour les dizaines (par exemple trois disques de deux chiffres) pour encore réduire l'encombrement. Le gain obtenu ne serait néanmoins qu'en hauteur. Pour une autre variante comportant deux disques de trois chiffres, le gain de volume serait substantiellement nul. Par ailleurs, d'autres variantes comportent d'autres dispositions d'affichage des chiffres, comme par exemple des repères visuels, une ou plusieurs fenêtres, un repérage visuel sur un cadran transparent tel un cadre dessiné, ou encore une zone transparente en réserve dans une surface opalescente, semi-transparente, texturée, ajourée etc. Enfin, pour une configuration avec affichage sur vingt-quatre heures, le mécanisme de l'invention peut être utilisé avec par exemple un symbole, tel un point blanc, qui s'affiche douze heures sur vingt-quatre.

Les signes de références dans les revendications n'ont aucun caractère limitatif. Les verbes "comprendre" et "comporter" n'excluent pas la présence d'autres éléments que ceux listés dans les revendications. Le mot "un" précédant un élément n'exclue pas la présence d'une pluralité de tels éléments.

**Nomenclature mécanisme interne (voir** **Figure 4****) :**
- 1=: Limaçon 1 tour / 5 min
- 2=: Levier actionneur de 4
- 3=: Ressort de rappel de 2
- 4=: Index de verrouillage de la cage des minutes
- 5=: Ressort de rappel de l'index de verrouillage de la cage des minutes 4
- 6=: Roue de saut des minutes (solidaire de la cage des minutes)
- 7=: Roue des minutes 1 tour / 5 min
- 8=: Ressort spiral d'armage du saut des minutes
- 9=: Doigt actionneur de l'index de verrouillage du disque des dizaines 10, solidaire de la roue satellite du disque 0-5
- 10=: Index de verrouillage du disque des dizaines
- 11=: Ressort de rappel de l'index de verrouillage du disque des dizaines 10
- 12=: Roue de saut des dizaines (solidaire du disque des dizaines)
- 13=: Roue des dizaines 1 tour / heure
- 14=: Ressort spiral d'armage du saut des dizaines
- 15=: Doigt actionneur de l'index de verrouillage de la cage des heures16, solidaire du disque des dizaines
- 16=: Index de verrouillage de la cage des heures
- 17=: Ressort de rappel de l'index de verrouillage de la cage des heures 16
- 18=: Roue de saut des heures (solidaire de la cage de heures)
- 19=: Ressort spiral d'armage du saut des heures
- 20=: Roue des heures (vue partielle) 1 tour / 4 heures

## Revendications

1. Montre à affichage digital comportant une zone d'affichage permettant une identification des chiffres actifs pour la désignation de l'heure courante, une pluralité de disques d'affichage (111, 121, 131) sur lesquels les chiffres (140) des unités de minutes, des dizaines de minutes et des heures sont répartis, et une commande de sauts agencée afin de permettre des changements sensiblement instantanés des chiffres affichés dans ladite zone d'affichage, **caractérisée en ce que** l'agencement des disques d'affichage comporte trois ensembles montés dans des cages:
• un ensemble (110) d'affichage des unités de minutes, dans lequel les chiffres sont répartis sur une pluralité de disques (111) des unités de minutes ;
• un ensemble (120) d'affichage des dizaines de minutes, dans lequel l'ensemble des chiffres des dizaines est réparti sur le pourtour d'au moins un disque (121) des dizaines de minutes;
• un ensemble (130) d'affichage des heures, dans lequel les chiffres sont répartis sur une pluralité de disques (131) des heures ;
• et **en ce que**,
• pour chaque ensemble, des ressorts de type spiral (8, 14, 19) sont solidaires de roues moteur (7, 13, 20) côté piton et solidaires des axes des cages côté virole, de sorte que, lorsque la montre fonctionne :
• la rotation continue des roues moteurs (7, 13, 20) arme les ressorts côté piton;
• côté virole, chaque spiral est fixe, empêché de tourner par des index de verrouillage (4, 10, 16) qui bloquent par ailleurs la rotation des cages de chaque ensemble;
• la libération successive des cages ou disques pour les dizaines de minutes permet l'entraînement en rotation des disques des ensembles grâce à l'action moteur du spiral correspondant.

2. Montre à affichage digital selon la revendication 1, dans laquelle chaque ensemble est commandé par un index de verrouillage avec un moyen actionneur pour chaque ensemble.

3. Montre à affichage digital selon l'une des revendications 1 ou 2, dans laquelle, pour les minutes, un limaçon (1) à cinq plages actionne l'index de verrouillage.

4. Montre à affichage digital selon la revendication 3, dans laquelle le limaçon est lui-même entraîné par le levier actionneur (2).

5. Montre à affichage digital selon l'une des revendications précédentes, dans laquelle à chaque dizaine de minutes, la rotation de la cage des minutes entraîne un doigt actionneur (9) qui fait pivoter l'index de verrouillage des dizaines.

6. Montre à affichage digital selon l'une des revendications précédentes, dans laquelle à chaque heure, la rotation de la roue des minutes entraîne un doigt actionneur (15) qui fait pivoter l'index de verrouillage de la cage des heures.

7. Montre à affichage digital selon l'une des revendications précédentes, dans laquelle le déclenchement des sauts se répète toutes les minutes pour l'affichage des minutes, toutes les dix minutes pour l'affichage des dizaines, et toutes les heures pour l'affichage des heures.

8. Montre à affichage digital selon l'une des revendications précédentes, dans laquelle les disques des unités de minutes sont liés à des roues satellites (113) gravitant autour d'une roue fixe (112) des unités de minutes, l'ensemble étant monté dans une cage des unités de minutes (115).

9. Montre à affichage digital selon l'une des revendications précédentes, dans laquelle le disque des dizaines de minutes est monté sur une roue des dizaines.

10. Montre à affichage digital selon l'une des revendications précédentes, dans laquelle les disques des heures sont liés à des roues satellites (133) gravitant autour d'une roue fixe (132) des heures, l'ensemble étant monté dans une cage des heures (135).

## Patentansprüche

1. Uhr mit digitaler Anzeige, aufweisend eine Anzeigezone zur Identifizierung der aktiven Zahlen für die Bezeichnung der aktuellen Zeit, eine Vielzahl von Anzeigescheiben (111, 121, 131), auf welchen die Minuten-, Minutenzehner- und Stundenzahlen (140) verteilt sind, und eine derart gestaltete Sprungsteuerung, um im Wesentlichen unverzügliche Änderungen der angezeigten Zahlen in der besagten Anzeigezone zu ermöglichen,
**dadurch gekennzeichnet, dass** die Konfiguration von Anzeigescheiben drei in Käfigen angebrachte Anordnungen umfasst:
• eine Anordnung (110) zur Anzeige der Minuteneinheiten, worin die Zahlen auf eine Vielzahl von Scheiben (111) der Minuteneinheiten verteilt sind;
• eine Anordnung (120) zur Anzeige der Minutenzehner, worin die Gesamtheit der Zehnerzahlen um die Peripherie mindestens einer Scheibe (121) der Minutenzehner verteilt ist;
• eine Anordnung (130) zur Anzeige der Stunden umfasst, worin die Zahlen auf eine Vielzahl von Stundenscheiben (131) verteilt sind;
und dadurch, dass
für jede Anordnung, spiralartige Federn (8, 14, 19) auf Seite des Spiralklötzchens mit Antriebrädern (7, 13, 20) und auf Seite der Spiralrolle mit den Achsen der Käfigen fest verbunden sind, so dass wenn die Uhr läuft:
• die durchgehende Drehung der Antriebsräder (7, 13, 20) auf Seite des Spiralklötzchens die Federn aufzieht;
• auf Seite der Spiralrolle jede Spirale fest ist, da sie durch Verriegelungsindexe (4, 10, 16), welche zudem die Drehung der Käfige jeder Anordnung blockieren, gegen Drehung gesichert ist;
• die sukzessive Befreiung der Käfige oder Scheiben für die Minutenzehner erlaubt den Drehungsantrieb der Scheiben der Anordnungen dank der Motoreinwirkung der entsprechenden Spirale.

2. Uhr mit digitaler Anzeige gemäss Anspruch 1, worin jede Anordnung durch einen Verriegelungsindex mit jeweils einem Betätigungsmittel für jede Anordnung gesteuert wird.

3. Uhr mit digitaler Anzeige gemäss einem der Ansprüche 1 oder 2, worin für die Minuten eine fünfteilige Schnecke (1) den Verriegelungsindex betätigt.

4. Uhr mit digitaler Anzeige gemäss Anspruch 3, worin die Schnecke selbst durch den Betätigungshebel (2) betätigt wird.

5. Uhr mit digitaler Anzeige gemäss einem der vorhergehenden Ansprüche, worin bei jedem Minutenzehner die Drehung des Minutenkäfigs einen Antriebsfinger (9) antreibt, der den Verriegelungsindex der Zehner zum Drehen bringt.

6. Uhr mit digitaler Anzeige gemäss einem der vorhergehenden Ansprüche, worin zu jeder Stunde die Drehung des Minutenrads einen Antriebsfinger (15) antreibt, der den Verriegelungsindex des Stundenkäfigs zum Drehen bringt.

7. Uhr mit digitaler Anzeige gemäss einem der vorhergehenden Ansprüche, worin die Auslösung der Sprünge sich für die Anzeige der Minuten alle Minuten, für die Anzeige der Zehner alle zehn Minuten und für die Anzeige der Stunden jede Stunde wiederholt.

8. Uhr mit digitaler Anzeige gemäss einem der vorhergehenden Ansprüche, worin die Scheiben der Minuteneinheiten mit um eine feste Minuteneinheitenscheibe (112) kreisenden Satellitenträgern (113) verbunden sind, wobei die Anordnung in einem Minuteneinheitenkäfig (115) angebracht ist.

9. Uhr mit digitaler Anzeige gemäss einem der vorhergehenden Ansprüche, worin die Scheibe der Minutenzehner auf einem Zehnerrad angebracht ist.

10. Uhr mit digitaler Anzeige gemäss einem der vorhergehenden Ansprüche, worin die Stundenscheiben mit um eine feste Stundenscheibe (132) kreisenden Satellitenträgern (133) verbunden sind, wobei die Anordnung in einem Stundenkäfig (135) angebracht ist.

## Claims

1. A digital display watch comprising a display area for identifying active digits used to designate the current time, a plurality of display disks (111, 121, 131) over which the minute units, tens-of-minutes and hour digits (140) are distributed, and a jump control arranged in order to allow substantially instantaneous changes to the digits displayed in said display area, **characterized in that** the arrangement of the display disks comprises three assemblies mounted within cages:
• a minute units display assembly (110), wherein the digits are distributed over a plurality of minute units disks (111);
• a tens-of-minutes display assembly (120), wherein the assembly of tens digits is distributed around the circumference of at least one tens-of-minutes disk (121);
• an hour display assembly (130), wherein the digits are distributed over a plurality of hours disks (131);
• and **in that**,
• for each assembly, hairsprings (8, 14, 19) are integral with drive gears (7, 13, 20) on the stud side and integral with cage axes on the collet side, such that when the watch runs:
• the continuous revolution of the drive gears (7, 13, 20) winds up the stud side springs;
• on the stud side, each hairspring is fixed and prevented from revolving by locking levers (4, 10, 16) which furthermore block the revolution of the cages of each assembly;
• the successive release of cages or disks for the tens-of-minutes allows the disks of the assemblies to be made to revolve, through the driving action of the corresponding hairspring.

2. The digital display watch according to claim 1, wherein each assembly is controlled by a locking lever with actuator means for each assembly.

3. The digital display watch according to any one of claims 1 or 2, therein, for the minutes, a five-step snail actuates the locking lever.

4. The digital display watch according to claim 3, wherein the snail is in turn driven by the actuator lever (2).

5. The digital display watch according to any one of the preceding claims, wherein every ten minutes the revolution of the minutes cage drives an actuator finger (9) which causes the tens locking lever to pivot.

6. The digital display watch according to any one of the preceding claims, wherein on every hour, the revolution of the minutes gear drives an actuator finger (15) which causes the hours cage locking lever to pivot.

7. The digital display according to any one of the preceding claims, wherein jump triggering is repeated every minute for the minutes display, every ten minutes for the tens display, and every hour for the hours display.

8. The digital display watch according to any one of the preceding claims, wherein the minute units disks are connected to planetary gears (113) orbiting a fixed minute units gear (112), with the assembly being mounted in a minute units cage (115).

9. The digital display watch according to any one of the preceding claims, wherein the tens-of-minutes disk is mounted on a tens gear.

10. The digital display watch according to any one of the preceding claims, wherein the hours disks are connected to planetary gears (133) orbiting a fixed hours gear (132), with the assembly being mounted in an hours cage (135).
